# EUROPÄISCHE PATENTSCHRIFT

(11) **EP 1 253 272 B1**
(45) Veröffentlichungstag und Bekanntmachung des Hinweises auf die Patenterteilung: **10.10.2007**
(21) Anmeldenummer: 01110550.9
(22) Anmeldetag: 28.04.2001
(51) Int. Cl.: E05D 5/02

(54) **Beschlaganordnung mit Beschlagteilsicherung**
Fitting assembly with securing mounting part
Ensemble ferrure avec élément de fixation

(43) Veröffentlichungstag der Anmeldung: 30.10.2002
(73) Patentinhaber: ROTO FRANK AG, 70771 Leinfelden-Echterdingen (DE)
(72) Erfinder: Zaccaria, Giovanni, 70771 Leinfelden-Echterdingen (DE)
(74) Vertreter: Kohler Schmid Möbus

(56) Entgegenhaltungen:
- EP-A- 0 353 485
- BE-A- 746 955

## Beschreibung

Die Erfindung betrifft eine Beschlaganordnung an einem Rahmenprofil eines Fensters, einer Tür oder dergleichen, wobei das Rahmenprofil wenigstens einen Profilvorsprung aufweist, der an dem Rahmenprofil gegenüber einer Profilfläche übersteht und mit zumindest einem Hinterschnitt versehen ist, wobei wenigstens ein Beschlagteil in Einbaulage mit zumindest einem Haltevorsprung in den Hinterschnitt des Profilvorsprungs eingreift und wobei eine Beschlagteilsicherung vorgesehen ist, die in Richtung des Überstandes des Profilvorsprungs gegenüber der Profilfläche aus einer Freigabestellung in eine Sicherungsstellung bewegbar ist und in der Sicherungsstellung das in der Eingriffsstellung befindliche Beschlagteil an der dem Hinterschnitt gegenüberliegenden Seite zumindest eines Profilvorsprungs gegen Verlassen der Eingriffsstellung an einem rahmenprofilseitigen Widerlager quer zu der Richtung des Überstandes des Profilvorsprungs gegenüber der Profilfläche abstützt.

Eine derartige Beschlaganordnung ist offenbart in DE-A-2 248 217. Dabei wird als Beschlagteilsicherung eine Sicherungsschraube verwendet. Diese dient dazu, ein Beschlagteil, das in Einbaulage in einen Hinterschnitt an einer Seitenwand einer Rahmenprofilnut eingreift und die genannte Seitenwand übergreift, gegen Verlassen des Hinterschnitts zu blockieren. Zu diesem Zweck wird die vorbekannte Sicherungsschraube an der dem Hinterschnitt gegenüberliegenden Seite der Profilnutseitenwand in das Beschlagteil eingedreht, bis ihr vorauseilendes Ende aus dem Beschlagteil herausragt und mit der Profilnutseitenwand senkrecht zu dem Grund der Profilnut überlappt. Bei dieser Sicherungsstellung der Sicherungsschraube wird die Profilnutseitenwand von dem in ihren Hinterschnitt eingreifenden Teil des Beschlagteils sowie von der Sicherungsschraube an einander gegenüberliegenden Seiten flankiert. An einem seitlichen Verlassen der Eingriffsstellung an der Profilnutseitenwand ist das Beschlagteil dadurch gehindert.

Aus BE-A-0 746 955 ist eine Beschlaganordnung bekannt, im Falle derer neben einem zu montierenden Beschlagteil auch eine für das Beschlagteil vorgesehene Beschlagteilsicherung sowohl senkrecht zu dem Nutgrund einer Beschlagteilnut als auch parallel zu dem Nutgrund zu bewegen sind. Zur Herstellung der Eingriffsstellung des Beschlagteils sowie zu deren Sicherung ist eine Befestigungsschraube zu betätigen. Mittels der Befestigungsschraube werden das Beschlagteil und die Beschlagteilsicherung parallel zu dem Nutgrund in einander entgegengesetzte Richtungen verschoben und dadurch zwischen den einander gegenüberliegenden Längsseitenwänden der Beschlagteilnut verspannt.

EP-A-0 353 485 ist eine Beschlaganordnung zu entnehmen mit einer Beschlagteilsicherung, die bei der Montage senkrecht zu der Montagerichtung eines zugeordneten Beschlagteils bewegt werden muss.

Den Stand der Technik gemäß DE-A-2 248 217 montagetechnisch zu vereinfachen, hat sich die vorliegende Erfindung zum Ziel gesetzt.

Erfindungsgemäß gelöst wird diese Aufgabe durch eine Beschlaganordnung gemäß Anspruch 1. Der dort beschriebene Sicherungsschieber lässt sich mit einfacher Kinematik, nämlich durch eine einfache translatorische Bewegung, aus einer Freigabe- in eine Sicherungsstellung überführen. In der Sicherungsstellung wird der Sicherungsschieber aufgrund seiner Verrastbarkeit selbsttätig fixiert. Unter diesen Umständen gestaltet sich die Montage der erfindungsgemäßen Beschlaganordnung außerordentlich einfach. Dies gilt sowohl für die Montage von Hand als auch für die Montage mittels Montageautomaten, für deren Verwendung sich die erfindungsgemäße Beschlaganordnung infolge der vorstehenden Merkmale besonders eignet. Eine Verrastung des in der Sicherungsstellung befindlichen Sicherungsschiebers an dem Beschlagteil wird insbesondere dann gewählt, wenn das an dem Profilvorsprung montierte Beschlagteil relativ zu dem Profilvorsprung beweglich ist. Würde das Sicherungselement in derartigen Fällen mit dem Profilvorsprung verrastet, so könnten bei der Bewegung des Beschlagteils aufgrund dieser Rastverbindung unerwünschte, die Beschlagteilbewegung behindernde Reibungskräfte auftreten.

Besondere Ausführungsarten der Erfindung nach Anspruch 1 ergeben sich aus den abhängigen Ansprüchen 2 bis 14.

Gemäß Anspruch 2 ist der Sicherungsschieber an dem Beschlagteil vormontierbar. Sicherungschieber und Beschlagteil sind daher bei der Montage als Baueinheit handhabbar. Auch dadurch vereinfacht sich der Beschlagteileinbau.

Die Ansprüche 3 und 4 betreffen Erfindungsbauarten, die aufgrund der anspruchsgemäßen Mehrfachfunktion der genannten Teile des Sicherungsschiebers konstruktiv besonders einfach ausgebildet sind.

Das in Anspruch 5 beschriebene federelastische Sicherungselement erlaubt den Ausgleich von Fertigungs- und/oder Montagetoleranzen in Richtung der Abstützung des mittels des Sicherungsschiebers in der Eingriffsstellung an dem Profilvorsprung gehaltenen Beschlagteils. Im Interesse einer konstruktiv möglichst einfachen Gestaltung ist im Falle einer weiteren Erfindungsvariante als federelastisches Sicherungselement eine Federzunge vorgesehen (Anspruch 6).

Die Erfindungsmerkmale nach Anspruch 7 gestatten es vorteilhafterweise, zusätzlich zu dem bestehenden Eingriff des Beschlagteils an dem Profilvorsprung eine weitere, mit dem genannten Eingriff gleichwirkende Formschlussverbindung zwischen Beschlagteil und Profilvorsprung herzustellen. Zu diesem Zweck wird anspruchsgemäß das Sicherungselement des in der Sicherungsstellung befindlichen Sicherungsschiebers genutzt. Die Wirksamkeit der Formschlussverbindung zwischen Beschlagteil und Profilvorsprung wird durch diesen zusätzlichen Formschluss erhöht.

In bevorzugter Weiterbildung der Erfindung handelt es sich bei dem das Beschlagteil lagernden Profilvorsprung um eine Nutseitenwand einer an dem Rahmenprofil vorgesehenen Beschlagteilnut. Der Sicherungsschieber kann dabei erfindungsgemäß sowohl zur ortsfesten als auch zur beweglichen Fixierung des Beschlagteils an der Nutseitenwand dienen. Die letztgenannte Alternative ist in Anspruch 8 genannt.

Die Längsverschieblichkeit des mittels des Sicherungsschiebers in der Eingriffsstellung an der Nutseitenwand gesicherten Beschlagteils erlaubt es beispielsweise, dieses Beschlagteil entlang der Nutseitenwand geführt in eine definierte Position zu verschieben und dann endgültig, etwa durch Verschrauben, mit dem Rahmenprofil zu verbinden. In diesem Fall dient der erfindungsgemäße Sicherungsschieber als Mittel zur vorläufigen Montage des betreffenden Beschlagteils an dem zugehörigen Rahmenprofil.

Eine weitere Erfindungsbauart, im Falle derer eine mittels des erfindungsgemäßen Sicherungsschiebers bewirkte längsverschiebliche Fixierung eines Beschlagteils an einer Nutseitenwand von Vorteil ist, kann Anspruch 9 entnommen werden. Dabei schafft die längsverschiebliche Sicherung des Beschlagteils an der Nutseitenwand die Voraussetzung dafür, dass das Beschlagteil mit der Stellstange gekoppelt werden kann. Mit der Herstellung der Verbindung mit der Stellstange ist das Beschlagteil endmontiert. Zuvor kann das Beschlagteil an beliebiger Stelle des Rahmenprofils vorläufig angebracht und mittels des Sicherungsschiebers in der Eingriffsstellung gesichert werden. Das so vormontierte Beschlagteil lässt sich dann durch Längsverschiebung entlang der Nutseitenwand der Beschlagteilnut in diejenige Position überführen, in welcher es mit der Stellstange zu verbinden ist.

Ist die Öffnungsweite der Profilnut wenigstens ebenso groß wie die Breite der Stellstange (Anspruch 10), so vereinfacht sich die Montage der erfindungsgemäßen Beschlaganordnung insofern, als die Stellstange durch einfache translatorische Bewegung senkrecht zu dem Nutgrund der Profilnut in diese eingelegt werden kann. Anschließend ist dann das an der Nutseitenwand anzubringende Beschlagteil in seine Eingriffsstellung zu überführen und bei Einahme dieser Eingriffsstellung mittels des Sicherungsschiebers zu sichern.

Im Falle der Erfindungsbauart nach Anspruch 11 ist das Beschlagteil vorteilhafterweise sowohl durch den Sicherungsschieber als auch über die Stellstange gegen Verlassen der Eingriffsstellung an dem Rahmenprofil gesichert.

Eine erfindungsgemäße Beschlaganordnung mit einem in der gesicherten Eingriffsstellung ortsfesten Beschlagteil ist Anspruch 12 zu entnehmen. Das Beschlagteil wird dabei von einem Eckwinkel einer Eckumlenkung und der Profilvorsprung von einer Nutseitenwand einer Beschlagteilnut in einem Eckbereich des Rahmenprofils gebildet. Nachdem der Eckwinkel an beiden Schenkeln eine Eingriffsstellung an dem Rahmenprofil einnimmt, ist er in allen drei Richtungen des Raumes formschlüssig an dem Rahmenprofil gehalten. Einer wirksamen Sicherung dieses allseitigen Formschlusses dient die anspruchsgemäße Ausbildung des Sicherungsschiebers.

Eine auch hohen ästhetischen Anforderungen genügende Erfindungsbauart ist Gegenstand von Anspruch 13.

Im Falle der erfindungsgemäßen Beschlaganordnung nach Anspruch 14 übernimmt der Sicherungsschieber zusätzlich zu den vorstehend beschriebenen Funktionen auch die Aufgabe, das betreffende Beschlagteil in seine Eingriffsstellung an dem Profilvorsprung bzw. an der Nutseitenwand zu überführen. Ein besonders einfacher Ablauf der Beschlagteilmontage bzw. eine besondere Eignung der Beschlaganordnung für einen automatisierten Einbau ist die Folge. So lässt sich das Beschlagteil durch eine einfache translatorische Bewegung des Sicherungsschiebers sowohl in seine Eingriffsstellung an dem Profilvorsprung überführen als auch in dieser Eingriffsstellung sichern.

Nachfolgend wird die Erfindung anhand schematischer Darstellungen zu Ausführungsbeispielen näher erläutert. Es zeigen:
- Fig. 1: eine Beschlaganordnung umfassend ein Beschlagteil in Form eines an einem Fensterflügel zu montierenden Kippriegels sowie ein zugehöriges blendrahmenseitiges Kippriegellager,
- Fig. 2: den Kippriegel nach Fig. 1 in der perspektivischen Ansicht in Richtung des Pfeils II in Fig. 1,
- Fig. 3: den Kippriegel nach den Fign. 1 und 2 in der perspektivischen Ansicht in Richtung des Pfeils III in Fig. 1,
- Fig. 4: eine Seitenansicht eines Sicherungsschiebers zur Verwendung an dem Kippriegel nach den Fign. 1 bis 3,
- Fig. 5: den Sicherungsschieber nach Fig. 4 in der Ansicht in Richtung des Pfeils V in Fig. 4,
- Fig. 6: den Sicherungsschieber nach den Fign. 4 und 5 vormontiert an dem Kippriegel nach den Fign. 1 bis 3,
- Fig. 7: den Kippriegel nach den Fign. 1 bis 3 mit dem Sicherungsschieber nach den Fign. 4 und 5 in Einbaulage an einem Rahmenprofil des betreffenden Fensterflügels,
- Fig. 8: eine Beschlaganordnung umfassend eine Ausstellschere für einen Dreh-Kipp-Flügel eines Fensters sowie ein Beschlagteil in Form eines flügelseitigen Schereneinschlusses,
- Fig. 9: den Schereneinschluss nach Fig. 8 mit dem daran vormontierten Sicherungsschieber nach den Fign. 4 und 5,
- Fig. 10: eine als Eckumlenkung für einen Fensterflügel ausgebildete Beschlaganordnung umfassend ein Beschlagteil in Form eines Eckwinkels,
- Fig. 11: den Eckwinkel nach Fig. 10 in der Ansicht in Richtung des Pfeils XI in Fig. 10 mit einem zugehörigen Sicherungsschieber,
- Fig. 12: den Sicherungsschieber nach Fig. 11 in der Ansicht in Richtung des Pfeils XII in Fig. 11,
- Fig. 13: den Sicherungsschieber nach den Fign. 11 und 12 in der Ansicht in Richtung des Pfeils XIII in Fig. 12 und
- Fig. 14: den Eckwinkel nach den Fign. 10 und 11 mit dem Sicherungsschieber nach den Fign. 11 bis 13 in Einbaulage an einem Rahmenprofil des betreffenden Fensterflügels mit der Darstellungsebene XIV in Fig. 10.

Ausweislich Fig. 1 umfasst eine Beschlaganordnung 1 ein Beschlagteil in Form eines Kippriegels 2, der in an sich bekannter Weise zur Montage an dem unteren schließseitigen Eckbereich eines Fensterflügels bestimmt ist. Bei entsprechender Schaltstellung der Beschlaganordnung 1 stützt sich der Kippriegel, 2 auf dem Grund einer Lagerpfanne 3 eines blendrahmenseitigen Kippriegellagers 4 ab und bildet dann gemeinsam mit der Lagerpfanne 3 ein Kippgelenk für den aus der Schließ- in die Kippöffnungsstellung oder umgekehrt zu überführenden Fensterflügel.

Wie besonders deutlich den Fign. 2 und 3 entnommen werden kann, weist der Kippriegel 2 an seiner Unterseite eine hinterschnittene Längsausnehmung 5 auf. Infolge des Hinterschnitts der Längsausnehmung 5 sind an dieser entlang Haltevorsprünge 6 ausgebildet. Weitere, leistenartige Haltevorsprünge 7 verlaufen an der Außenseite des Kippriegels 2. Durchbrüche 8, 9, 10, 11, 12 durchsetzen den Kippriegel 2, wobei die Durchbrüche 11, 12 in die Längsausnehmung 5 münden. An der Oberseite des Kippriegels 2 liegen die Durchbrüche 8, 9, 10, 11, 12 innerhalb einer Einsenkung 13. Dieser benachbart ist eine Schraubendurchtrittsbohrung 14 mit einer vormontierten Befestigungsschraube 15 vorgesehen.

Ein Sicherungsschieber 16, wie ihn die Fign. 4 und 5 zeigen, ist als Kunststoffteil gespritzt und besitzt eine Deckplatte 17, daran angeformte Rastelemente in Form äußerer Rastarme 18, 19 und eines inneren Rastarmpaares 20 sowie gleichfalls an die Deckplatte 17 angespritzte Führungs- und Sicherungselemente in Form von Federzungen 21, 22.

An den äußeren Rastarmen 18, 19 sind zwischen oberen Vorsprüngen 23, 24 und unteren Vorsprüngen 25, 26 Rastaufnahmen 27, 28 ausgespart. Die Rastarme des inneren Rastarmpaares 20 sind an ihren voneinander abliegenden Seiten mit Rastvorsprüngen 29, 30 versehen.

Die Federzungen 21, 22 verlaufen ausgehend von ihrem Ansatz an der Deckplatte 17 des Sicherungsschiebers 16 geschwungen zu dem Rand der Deckplatte 17 hin. Ihre Breite über alles ist in Fig. 5 mit "b" bezeichnet und entspricht der Weite der Durchbrüche 11, 12 an dem Kippriegel 2.

An den Montageort wird der Kippriegel 2 mit der daran vormontierten Befestigungsschraube 15 sowie dem daran vormontierten Sicherungsschieber 16 angeliefert. Gemäß Fig. 6 ist der Sicherungsschieber 16 dabei mit dem Kippriegel 2 verrastet. Hergestellt wird diese Rastverbindung an den äußeren Rastarmen 18, 19 des Sicherungsschiebers 16, in deren Rastaufnahmen 27, 28 Rastvorsprünge 31, 32 eingreifen, die ihrerseits an dem Kippriegel 2 und dort an den Rändern der zu der Einsenkung 13 hin gelegenen Mündungen der Durchbrüche 8, 10 vorgesehen sind. Die Rastarme des Rastarmpaares 20 liegen bei an dem Kippriegel 2 vormontiertem Sicherungsschieber 16 im Innern des Durchbruchs 9 des Kippriegels 2 und stützen sich dort elastisch vorgespannt an der Durchbruchswandung ab. Diese ist in ihrem der Unterseite des Kippriegels 2 zugewandten Bereich mit Rücksprüngen 33, 34 versehen.

Die Federzungen 21, 22 des vormontierten Sicherungsschiebers 16 verlaufen im Innern der Durchbrüche 11, 12 des Kippriegels 2, ohne dabei in dessen hinterschnittene Längsausnehmung 5 hineinzuragen.

Zu montieren ist die Baueinheit gemäß Fig. 6 an einem in Fig. 7 ausschnittweise gezeigten und aus Aluminium gefertigten Rahmenprofil 35 eines Fensterflügels.

Das Rahmenprofil 35 weist eine in Falzumfangsrichtung des betreffenden Fensterflügels umlaufende Beschlagteilnut 36 auf, die von Nutseitenwänden 37, 38 sowie einem einer Nutöffnung 39 gegenüberliegenden Nutgrund 40 begrenzt wird. Die Nutseitenwände 37, 38 bilden Profilvorsprünge 41, 42 aus, die an der Falzseite des Rahmenprofils 35 gegenüber einer Profilfläche 43 vorstehen. Dabei sind die Profilvorsprünge 41, 42 mit sich in Längsrichtung des Rahmenprofils 35 erstreckenden Hinterschnitten 44, 45 versehen.

Nutgrundseitig weist die Beschlagteilnut 36 eine Aufnahme 46 für eine in Nutlängsrichtung angetrieben bewegbare Stellstange 47 auf. Diese ist profiliert und besitzt einen T-förmigen Querschnitt. In Einbaulage ruht sie mit einem T-Quersteg 48 auf in Nutlängsrichtung verlaufenden Wandvorsprüngen 49, 50 der Nutseitenwände 37, 38.

Die maximale Breite der Stellstange 47 ist geringfügig kleiner als die Weite der Nutöffnung 39. Dieser Umstand erlaubt es, bei der Beschlagteilmontage zunächst die Stellstange 47 durch geradlinige Bewegung senkrecht zum Nutgrund 40 in die Beschlagteilnut 36 an dem Rahmenprofil 35 einzulegen. Anschließend wird die Baueinheit gemäß Fig. 6, bestehend aus dem Kippriegel 2 sowie der daran vormontierten Befestigungsschraube 15 sowie des ebenfalls vormontierten Sicherungsschiebers 16, wie in Fig. 7 gestrichelt gezeigt, gegenüber dem Rahmenprofil 35 ausgerichtet. Die Längsausnehmung 5 des Kippriegels 2 liegt dabei mit ihrer Öffnung dem Profilvorsprung 41 senkrecht zu dem Nutgrund 40 gegenüber. Anschließend wird die Baueinheit aus Kippriegel 2, Befestigungsschraube 15 und Sicherungsschieber 16 in Richtung des in Fig. 7 eingezeichneten Pfeils senkrecht zu dem Nutgrund 40 in Richtung auf das Rahmenprofil 35 bewegt. Der Profilvorsprung 41 taucht dabei in die Längsausnehmung 5 des Kippriegels 2 ein; der rechts der Längsausnehmung 5 liegende Schenkel des Kippriegels 2, dessen Breite ebenfalls geringfügig kleiner ist als die Weite der Nutöffnung 39, gelangt in das Innere der Beschlagteilnut 36. Die Bewegung senkrecht zu dem Nutgrund 40 endet, sobald der Kippriegel 2 mit seiner Unterseite auf die Profilfläche 43 des Rahmenprofils 35 bzw. auf die Oberseite der in der Beschlagteilnut 36 liegenden Stellstange 47 aufläuft. Anschließend wird der Kippriegel 2 mit den daran vormontierten Bauteilen in Querrichtung der Beschlagteilnut 36 verschoben und gelangt dadurch in eine Position, in welcher er mit seinen Haltevorsprüngen 6, 7 in die Hinterschnitte 44, 45 an den Profilvorsprüngen 41, 42 eingreift.

Nun wird auf den vormontierten Sicherungsschieber 16 eine Druckkraft senkrecht zu dem Nutgrund 40, d.h. in Richtung des Überstandes der Profilvorsprünge 41, 42, ausgeübt. In der Folge wird die bis dato mittels der Rastvorsprünge 31, 32 des Kippriegels 2 sowie der Rastaufnahmen 27, 28 an den äußeren Rastarmen 18, 19 des Sicherungsschiebers 16 hergestellte Rastverbindung gelöst und der Sicherungsschieber 16 bewegt sich in Richtung auf den Nutgrund 40. Er wird dabei durch die im Inneren der Durchbrüche 11, 12 des Kippriegels 2 gleitenden Federzungen 21, 22 geführt und kommt schließlich mit seiner Deckplatte 17 auf der Oberseite des Kippriegels 2 zur Anlage.

Gleichzeitig rasten die Rastarme des inneren Rastarmpaares 20 des Sicherungsschiebers 16 mit ihren Rastvorsprüngen 29, 30 an den Rücksprüngen 33, 34 der Wandung des kippriegelseitigen Durchbruchs 9 ein. Die Federzungen 21, 22 gelangen in den Zwischenraum zwischen dem Profilvorsprung 41 an dem Rahmenprofil 35 und dem in die Beschlagteilnut 36 eintauchenden Schenkel des Kippriegels 2. In dieser Position sichern die Federzungen 21, 22 den Kippriegel 2 gegen Verlassen seiner Eingriffsstellung an dem Rahmenprofil 35. Der Profilvorsprung 41 bildet dabei ein rahmenprofilseitiges Widerlager für den Kippriegel 2.Aufgrund ihrer Federelastizität lassen die Federzungen 21, 22 auf Druck in Querrichtung der Beschlagteilnut 36 ein geringfügiges Spiel des Kippriegels 2 in der genannten Richtung zu. Ansonsten liegen die Federzungen unverformt und somit ohne elastische Vorspannung in dem Zwischenraum zwischen dem Profilvorsprung 41 und dem profilnutseitigen Schenkel des Kippriegels 2.

Der auf die beschriebene Art und Weise gegen Verlassen seiner Eingriffsstellung gesicherte Kippriegel 2 wird nun in Längsrichtung der Beschlagteilnut 36 so weit verschoben, bis er an seiner Schraubendurchtrittsbohrung 14 mit einer entsprechenden Gewindebohrung an der Stellstange 47 fluchtet. Abschließend kann dann durch Eindrehen der Befestigungsschraube 15 in die Stellstange 47 die gewünschte Verbindung zwischen dieser und dem Kippriegel 2 hergestellt werden. Erforderlichenfalls kann dabei das von den Federzungen 21, 22 ermöglichte Spiel des Kipppriegels 2 in Querrichtung der Beschlagteilnut 36 dazu genutzt werden, Fertigungs- und Montagetoleranzen auszugleichen und dessen ungeachtet die Schraubendurchtrittsbohrung 14 an dem Kippriegel 2 mit der Gewindebohrung an der Stellstange 47 in Decklage zu bringen. Der an die Stellstange 47 angekuppelte Kippriegel 2 lässt sich durch in üblicher Weise bewerkstelligtes Verschieben der Stellstange 47 in seine verschiedenen Funktionsstellungen überführen.

Den Gegebenheiten im Falle der Beschlaganordnung 1 nach den Fign. 1 bis 7 entsprechend stellen sich die Verhältnisse gemäß den Fign. 8 und 9 dar.

Eine Beschlaganordnung 51 umfasst dabei ein Beschlagteil in Form eines Schereneinschlusses 52, der mit einer Ausstellschere 53 zusammenwirkt. Wie grundsätzlich bekannt, ist die Beschlaganordnung 51 zur Verbindung eines dreh- sowie kippbaren Flügels eines Fensters mit dem zugehörigen Blendrahmen bestimmt. Zum Drehöffnen des Fensterflügels wird dabei die Ausstellschere 53 in geschlossenem Zustand an dem betreffenden Flügelholm festgelegt. Zu diesem Zweck wird bei geschlossenem Fensterflügel durch entsprechende Betätigung des an diesem vorgesehenen Stellstangengetriebes ein Einschlusszapfen 54 des Schereneinschlusses 52 in eine Position an dem betreffenden Flügelholm verfahren, bei deren Einnahme er blendrahmenseitig eines an einem Scherenarm 55 vorgesehenen Widerlagers 56 angeordnet ist.

Der Schereneinschluss 52 und mit ihm dessen Einschlusszapfen 54 ist an eine Stellstange angekuppelt und mit dieser bewegbar.

Hinsichtlich seiner konstruktiven Gestaltung entspricht der Schereneinschluss 52 dem zu den Fign. 1 bis 7 im Einzelnen beschriebenen Kippriegel 2. Das Rahmenprofil, an welchem der Schereneinschluss 52 anzubringen ist, stimmt mit dem Rahmenprofil 35 gemäß Fig. 7 überein. Auch im Falle des Schereneinschlusses 52 wird von dem Sicherungsschieber 16 gemäß den Fign. 4 und 5 Gebrauch gemacht. Dementsprechend kann auch bezüglich der Montage des Schereneinschlusses 52 auf die vorstehenden Ausführungen verwiesen werden. Fig. 9 zeigt den Schereneinschluss 52 mit der daran vormontierten Befestigungsschraube 15 sowie dem vormontierten und in seiner ersten Raststellung verrasteten Sicherungsschieber 16, d.h. bei in Freigabestellung befindlichen Federzungen 21, 22.

Fig. 10 ist eine Beschlaganordnung in Form einer Eckumlenkung 61 zu entnehmen. Diese umfasst ein Beschlagteil in Form eines Eckwinkels 62, der an einer Ecke eines Fensterflügels anzubringen ist. An dem Eckwinkel 62 verschiebbar geführt sind Kupplungsstücke 63, 64, die über übliche flexible Stahlbänder miteinander verbunden sind und ihrerseits an Befestigungsschrauben 65, 66 mit zugehörigen Stellstangenabschnitten verbindbar sind, die bezüglich ihrer Ausbildung der Stellstange 47 gemäß Fig. 7 entsprechen.

Der Eckwinkel 62 besteht aus zwei rechtwinklig zueinander verlaufenden Eckwinkelschenkeln 67, 68. An deren Innenseite verläuft eine hinterschnittene Längsausnehmung 69, deren Öffnung einerseits von einem Haltevorsprung 70 begrenzt ist. Ein weiterer Haltevorsprung 71 verläuft an der gegenüberliegenden Außenseite der Eckwinkelschenkel 67, 68. An der dem Haltevorsprung 70 gegenüberliegenden Seite wird die Längsausnehmung 69 von einer Ausnehmungsseitenwand 72 begrenzt. In die Längsausnehmung 69 münden Durchbrüche 73, 74 der Eckwinkelschenkel 67, 68. Der Durchbruch 74 ist in Fig. 10 verdeckt angeordnet. Im Scheitelbereich ist der Eckwinkel 62 mit einer Aussparung 75 versehen, die eine quadratische Außenkontur aufweist. Die Ausnehmungsseitenwand 72 ist gemäß Fig. 11 im Bereich der Aussparung 75 des Eckwinkels 62 mit einer diagonal verlaufenden Führungsnut 76 versehen, die zu dem Scheitel des Eckwinkels 62 hin zu einer Rastöffnung 77 sowie zu einer Eckaufnahme 78 vertieft und erweitert ist.

Ein aus Kunststoff gespritzter Sicherungsschieber 79, wie er den Fign. 11 bis 13 im Einzelnen entnommen werden kann, ist unter Ausbildung zweier Schieberschenkel 80, 81 entsprechend dem Eckwinkel 62 abgewinkelt. An die Schieberschenkel 80, 81 sind Federzungen 82, 83 angespritzt, die an ihren freien Enden mit Rastvorsprüngen 84, 85 versehen sind. Im Scheitelbereich des Sicherungsschiebers 79 ist an die Schieberschenkel 80, 81 eine doppelwandige Scheitelplatte 86 angeformt. An ihrer der Ausnehmungsseitenwand 72 zugeordneten Seite ist die Scheitelplatte 86 mit einem Rast- und Führungszapfen 87, einer Führungsleiste 88 sowie mit einem Eckvorsprung 89 versehen (Figur 13).

Entsprechend dem Kippriegel 2 sowie dem Schereneinschluss 52 wird der Eckwinkel 62 bzw. die Eckumlenkung 61 mit dem daran vormontierten Sicherungsschieber 79 an den Einbauort geliefert. Dabei wird die vorläufige Verbindung zwischen dem Eckwinkel 62 und dem Sicherungsschieber 79 dadurch hergestellt, dass der Sicherungsschieber 79 so weit auf den Eckwinkel 62 aufgeschoben wird, bis sein Rast- und Führungszapfen 87 in die Rastöffnung 77 an dem Eckwinkel 62 einrastet. Gleichzeitig greifen die Federzungen 82, 83 des Sicherungsschiebers 79 in die Durchbrüche 73, 74 an den Eckwinkelschenkeln 67, 68 ein, ohne allerdings in die Längsausnehmung 69 des Eckwinkels 62 hineinzuragen.

Ein Rahmenprofil 90 eines metallenen Fensterflügels, an welchem die Baueinheit aus Eckumlenkung 61 und Sicherungsschieber 79 endgültig anzubringen ist, zeigt Figur 14. Demnach besitzt das Rahmenprofil 90 falzseitig eine in Falzumfangsrichtung verlaufenden Beschlagteilnut 91 mit Nutseitenwänden 92, 93 einer Nutöffnung 94 sowie einem Nutgrund 95. Von einer Profilfläche 96 stehen die Nutseitenwände 92, 93 mit Profilvorsprüngen 97, 98 vor. Der Profilvorsprung 97 ist an seiner dem Innern der Beschlagteilnut 91 zugewandten Seite mit einem Hinterschnitt 99 und an seiner Außenseite mit einem Hinterschnitt 100 versehen.

Entsprechend weist der Profilvorsprung 98 an seiner Innenseite einen Hinterschnitt 101 auf.

In Übereinstimmung mit dem vorstehend zu Fig. 7 erläuterten Montageablauf wird die Baueinheit aus Eckumlenkung 61 und daran vormontiertem Sicherungsschieber 79 zur Endmontage zunächst gegenüber dem Rahmenprofil 90 derart ausgerichtet, dass die Längsausnehmung 69 an beiden Eckwinkelschenkeln 67, 68 des Eckwinkels 62 mit ihrer Öffnung dem Profilvorsprung 97 an den beiden Schenkeln der Ecke des Rahmenprofils 90 gegenüberliegt. Anschließend wird die Baueinheit aus Eckumlenkung 61 und Sicherungsschieber 79 auf die Ecke des Rahmenprofils 90 aufgesetzt. Der Profilvorsprung 97 des Rahmenprofils 90 läuft dabei in die Längsausnehmung 69 des Eckwinkels 62 ein; der mit dem Haltevorsprung 71 und der Ausnehmungsseitenwand 72 versehene Teil des Eckwinkels 62 kommt im Innern der Beschlagteilnut 91 zu liegen. Durch anschließende Querverschiebung des Eckwinkels 62 wird dieser an seinen Haltevorsprüngen 70, 71 in Eingriff gebracht mit den Hinterschnitten 100, 101 an den Profilvorsprüngen 97, 98. In dieser Eingriffsstellung wird der Eckwinkel 62 und mit diesem die gesamte Eckumlenkung 61 gesichert, indem auf den Scheitel des Sicherungsschiebers 79 Druck ausgeübt wird, infolge dessen sich der Sicherungsschieber 79 in Richtung des Überstandes der Profilvorsprünge 97, 98 zu dem Rahmenprofil 90 hin bewegt. Geführt wird diese Bewegung des Sicherungsschiebers 79 durch dessen Rast- und Führungszapfen 87 sowie dessen Führungsleiste 88, die beide in der eckwinkelseitigen Führungsnut 76 gleiten. Ebenfalls eine Führung des Sicherungsschiebers 79 bewirken dessen Federzungen 82, 83, welche durch die Durchbrüche 73, 74 des Eckwinkels 62 hindurch in dessen Längsausnehmung 69 eindringen.

Ist der Sicherungsschieber 79 mit den Schieberschenkeln 80, 81 auf die Eckwinkelschenkel 67, 68 aufgelaufen, so befinden sich die Federzungen 82, 83 im Innern der Längsausnehmung 69 des Eckwinkels 62 in einer Position, in welcher sie mit ihren Rastvorsprüngen 84, 85 in den Hinterschnitt 99 an dem Profilvorsprung 97 des Rahmenprofils 90 eingreifen. Der Sicherungsschieber 79 ist damit an dem Eckwinkel 62 verrastet und die Eckumlenkung 61 dadurch gegen Verlassen ihrer Eingriffsstellung an dem Rahmenprofil 90 gesichert. Die Federzungen 82, 83 bilden demnach gleichzeitig Führungs-, Sicherungs- und Rastelemente. Der Profilvorsprung 97 dient als rahmenprofilseitiges Widerlager für den Eckwinkel 62 bzw. die Eckumlenkung 61. In seiner Montagelage an dem Eckwinkel 62 ist der Sicherungsschieber 79 in Fig. 10 gestrichelt dargestellt.

Ebenso wie die an den Haltevorsprüngen 70, 71 des Eckwinkels 62 hergestellten Formschlussverbindungen sorgt auch der Formschluss zwischen den Federzungen 82, 83 und dem Profilvorsprung 97 für eine Fixierung der Eckumlenkung 61 senkrecht zu dem Nutgrund 95. Aufgrund ihrer Federelastizität lassen die Federzungen 82, 83 ein elastisches Spiel der Eckumlenkung 61 in Querrichtung der Beschlagteilnut 91 zu. Dieses Bewegungsspiel kann beispielsweise dann von Nutzen sein, wenn die an dem Eckwinkel 62 geführten Kupplungsstücke 63, 64 über die Befestigungsschrauben 65, 66 mit den zugeordneten Stellstangenabschnitten zu verbinden und dabei Fertigungs- und/oder Montagetoleranzen auszugleichen sind. Ein Stellstangenabschnitt, der in Einbaulage außerhalb der Darstellungsebene von Fig. 14 liegt, ist in dieser Abbildung gestrichelt angedeutet.

Entsprechend dem Sicherungsschieber 16 gemäß den Fign. 1 bis 9 ist auch der Sicherungsschieber 79 in Endmontagelage flächenbündig an dem zugeordneten Beschlagteil, im Falle des Sicherungsschiebers 79 an dem Eckwinkel 62, angeordnet. Stabilisiert wird die Lage des Sicherungsschiebers 79 dabei durch den Formschluss zwischen der eckwinkelseitigen Eckaufnahme 78 und dem in diese eintauchenden Eckvorsprung 89 an dem Sicherungsschieber 79 sowie durch die passgenaue Aufnahme der Scheitelplatte 86 des Sicherungsschiebers 79 in der Aussparung 75 am Scheitel des Eckwinkels 62.

## Patentansprüche

1. Beschlaganordnung an einem Rahmenprofil (35, 90) eines Fensters, einer Tür oder dergleichen, wobei das Rahmenprofil (35, 90) wenigstens einen Profilvorsprung (41, 42; 97, 98) aufweist, der an dem Rahmenprofil (35, 90) gegenüber einer Profilfläche (43, 96) übersteht und mit zumindest einem Hinterschnitt (44, 45; 100, 101) versehen ist, wobei wenigstens ein Beschlagteil (2, 52, 62) der Beschlaganordnung in Einbaulage mit zumindest einem Haltevorsprung (6, 7; 70, 71) in den Hinterschnitt (44, 45; 100, 101) des Profilvorsprungs (41, 42; 97, 98) eingreift und wobei eine Beschlagteilsicherung der Beschlaganordnung vorgesehen ist, die in Richtung des Überstandes des Profilvorsprungs (41, 42; 97, 98) gegenüber der Profilfläche (43, 96) aus einer Freigabestellung in eine Sicherungsstellung bewegbar ist und in der Sicherungsstellung das in der Eingriffsstellung befindliche Beschlagteil (2, 52, 62) an der dem Hinterschnitt (44, 100) gegenüberliegenden Seite zumindest eines Profilvorsprungs (41, 97) gegen Verlassen der Eingriffsstellung an einem rahmenprofilseitigen Widerlager quer zu der Richtung des Überstandes des Profilvorsprungs (41, 97) gegenüber der Profilfläche (43, 96) abstützt, **dadurch gekennzeichnet, dass** die Beschlagteilsicherung als Sicherungsschieber (16, 79) ausgebildet ist, der wenigstens ein Führungselement, wenigstens ein Sicherungselement und wenigstens ein Rastelement aufweist, der mittels des Führungselementes an dem Beschlagteil (2, 52, 62) in Richtung des Überstandes des zugeordneten Profilvorsprungs (41, 97) gegenüber der Profilfläche (43, 96) verschiebbar geführt und der in der genannten Richtung aus der Freigabestellung in die Sicherungsstellung verschiebbar ist, wobei der in der Freigabestellung befindliche Sicherungsschieber (16, 79) mit dem Sicherungselement das Beschlagteil (2, 52, 62) zum Verlassen der Eingriffsstellung freigibt und wobei der in der Sicherungsstellung befindliche Sicherungsschieber (16, 79) das Beschlagteil (2, 52, 62) mittels des Sicherungselementes an dem rahmenprofilseitigen Widerlager gegen Verlassen der Eingriffsstellung abstützt und mittels des Rastelements an dem Beschlagteil (2, 52) oder an den Rahmenprofil (90) gegen Verschieben in die Freigabestellung verrastet ist.

2. Beschlaganordnung nach Anspruch 1, **dadurch gekennzeichnet, dass** der Sicherungsschieber (16, 79) in einer Freigabestellung an dem Beschlagteil (2, 52, 62) vormontiert ist, indem er mittels wenigstens eines Vormontage-Restelementes (18, 19; 87) an dem Beschlagteil (2, 52, 62) lösbar verrastet ist.

3. Beschlaganordnung nach einem der vorhergehenden Ansprüche, **dadurch gekennzeichnet, dass** wenigstens ein Führungselement gleichzeitig als Rastelement und/oder als Sicherungselement ausgebildet ist.

4. Beschlaganordnung nach einem der vorhergehenden Ansprüche, **dadurch gekennzeichnet, dass** wenigstens ein Sicherungselement gleichzeitig als Rastelement ausgebildet ist.

5. Beschlaganordnung nach einem der vorhergehenden Ansprüche, **dadurch gekennzeichnet, dass** wenigstens ein Sicherungselement in Richtung der Abstützung an dem rahmenprofilseitigen Widerlager federelastisch ausgebildet ist.

6. Beschlaganordnung nach einem der vorhergehenden Ansprüche, **dadurch gekennzeichnet, dass** wenigstens ein federelastisches Sicherungselement als Federzunge (21, 22 ;82, 83) ausgebildet ist.

7. Beschlaganordnung nach einem der vorhergehenden Ansprüche, **dadurch gekennzeichnet, dass** das Sicherungselement und der zugeordnete Profilvorsprung (97) an ihren einander zugewandten Seiten einerseits wenigstens einen Hinterschnitt (99) und andererseits wenigstens einen Rastvorsprung (84, 85) aufweisen und dass das in der Sicherungsstellung befindliche Sicherungselement und der zugeordnete Profilvorsprung (97) an dem Hinterschnitt (99) und dem Rastvorsprung (84, 85) miteinander verrastet sind.

8. Beschlaganordnung nach einem der vorhergehenden Ansprüche, wobei der Profilvorsprung (41, 42) von einer Nutseitenwand (37, 38) einer Beschlagteilnut (36) des Rahmenprofils (35) gebildet ist, **dadurch gekennzeichnet, dass** der in der Sicherungsstellung befindliche Sicherungsschieber (16) das Beschlagteil (2, 52) in Nutlängsrichtung beweglich an dem rahmenprofilseitigen Widerlager, vorzugsweise an der Nutseitenwand (37), gegen Verlassen der Eingriffsstellung abstützt.

9. Beschlaganordnung nach Anspruch 8, **dadurch gekennzeichnet, dass** eine in Nutlängsrichtung angetrieben bewegbare Stellstange (47) in der Beschlagteilnut (36) unterhalb des Beschlagteils (2, 52) angeordnet und mit dem Beschlagteil (2, 52) verbindbar ist und dass der in der Sicherungsstellung befindliche Sicherungsschieber (16) das mit der Stellstange (47) verbundene Beschlagteil (2, 52) in Nutlängsrichtung beweglich an dem rahmenprofilseitigen Widerlager, vorzugsweise an der Nutseitenwand (37), gegen Verlassen der Eingriffsstellung abstützt.

10. Beschlaganordnung nach einem der vorhergehenden Ansprüche, **dadurch gekennzeichnet, dass** die Öffnungsweite der Beschlagteilnut (36) wenigstens ebenso groß ist wie die Breite der Stellstange (47).

11. Beschlaganordnung nach einem der vorhergehenden Ansprüche, **dadurch gekennzeichnet, dass** das mit der Stellstange (47) verbundene Beschlagteil (2, 52) über die Stellstange (47) gegen Verlassen der Eingriffsstellung an dem Rahmenprofil (35) abgestützt ist.

12. Beschlaganordnung nach einem der vorhergehenden Ansprüche in Form einer Eckumlenkung (61), wobei das Beschlagteil (62) von einem Eckwinkel der Eckumlenkung (61) und der Profilvorsprung (97, 98) von einer Nutseitenwand (92, 93) einer Beschlagteilnut (91) in einem Eckbereich des Rahmenprofils (90) gebildet ist, **dadurch gekennzeichnet, dass** der Sicherungsschieber (79) unter Ausbildung zweier Schieberschenkel (80, 81) abgewinkelt ist, wobei jeder der Schieberschenkel (80, 81) einen der Eckwinkelschenkel (67, 68) zumindest teilweise überdeckt und wenigstens ein Sicherungselement aufweist, mittels dessen der betreffende Eckwinkelschenkel (67, 68) bei in der Sicherungsstellung befindlichem Sicherungsschieber (79) an dem rahmenprofilseitigen Widerlager, vorzugsweise an der Nutseitenwand (92), gegen Verlassen der Eingriffsstellung abgestützt ist.

13. Beschlaganordnung nach einem der vorhergehenden Ansprüche, **dadurch gekennzeichnet, dass** der in der Sicherungsstellung befindliche Sicherungsschieber (16, 79) an der Sichtseite des Beschlagteils (2, 52, 62) mit diesem im Wesentlichen flächenbündig angeordnet ist.

14. Beschlaganordnung nach einem der vorhergehenden Ansprüche, **dadurch gekennzeichnet, dass** das freie Ende des Sicherungselementes und/oder das freie Ende des diesem zugeordneten Profilvorsprungs mit einer keilartigen Schrägfläche versehen ist, und dass die beiderseitigen freien Enden bei der Verschiebung des Sicherungsschiebers aus der Freigabe- in die Sicherungsstellung aneinander entlang gleiten unter Verschieben des Beschlagteils aus einer Position, in welcher sein Haltevorsprung außerhalb des zugeordneten Hintergriffs an dem Profilvorsprung angeordnet ist, in die Eingriffsstellung an dem Profilvorsprung.

## Claims

1. Fitting assembly at a frame profile (35, 90) of a window, a door or the like, wherein the frame profile (35, 90) comprises at least one profile projection (41, 42; 97, 98) which projects at the frame profile (35, 90) with respect to a profile face (43, 96) and is provided with at least one undercut (44, 45; 100, 101), wherein at least one fitting part (2, 52, 62) of the fitting assembly engages in the installed position with at least one retaining projection (6, 7; 70, 71) in the undercut (44, 45; 100, 101) of the profile projection (41, 42; 97, 98), and wherein a fitting part securing device of the fitting assembly is provided, which device can move in the direction of the projecting length of the profile projection (41, 42; 97, 98) with respect to the profile face (43, 96) out of a release position into a securing position, and in the securing position supports the fitting part (2, 52, 62), which is in the engaged position, on the side at least of one profile projection (41, 97) which lies opposite the undercut (44, 100), against leaving the engaged position at an abutment on the frame profile side transversely to the direction of the projecting length of the profile projection (41, 97) with respect to the profile face (43, 96), **characterised in that** the fitting part securing device is formed as a securing slide (16, 79) which comprises at least one guide element, at least one securing element and at least one locking element which is guided in a displaceable manner by means of the guide element at the fitting part (2, 52, 62) in the direction of the projecting length of the associated profile projection (41, 97) with respect to the profile face (43, 96) and which can be displaced in the said direction out of the release position into the securing position, wherein the securing slide (16, 79), which is in the release position, with the securing element releases the fitting part (2, 52, 62) to leave the engaged position, and wherein the securing slide (16, 79), which is in the securing position, supports the fitting part (2, 52, 62) by means of the securing element at the abutment on the frame profile side against leaving the engaged position and is locked by means of the locking element at the fitting part (2, 52) or at the frame profile (90) against displacement into the release position.

2. Fitting assembly according to Claim 1, **characterised in that** the securing slide (16, 79) is preassembled in a release position at the fitting part (2, 52, 62) **in that** it is locked in a releasable manner by means of at least one preassembly locking element (18, 19; 87) at the fitting part (2, 52, 62).

3. Fitting assembly according to any one of the preceding Claims, **characterised in that** at least one guide element is at the same time formed as a locking element and/or as a securing element.

4. Fitting assembly according to any one of the preceding Claims, **characterised in that** at least one securing element is at the same time formed as a locking element.

5. Fitting assembly according to any one of the preceding Claims, **characterised in that** at least one securing element is formed so as to be resilient in the direction of the support at the abutment on the frame profile side.

6. Fitting assembly according to any one of the preceding Claims, **characterised in that** at least one resilient securing element is formed as a spring tongue (21, 22; 82, 83).

7. Fitting assembly according to any one of the preceding Claims, **characterised in that** the securing element and the associated profile projection (97) comprise at their facing sides on the one hand at least one undercut (99) and on the other at least one locking projection (84, 85), and that the securing element, which is in the securing position, and the associated profile projection (97) are locked together at the undercut (99) and the locking projection (84, 85).

8. Fitting assembly according to any one of the preceding Claims, wherein the profile projection (41, 42) is formed by a groove side wall (37, 38) of a fitting part groove (36) of the frame profile (35), **characterised in that** the securing slide (16), which is in the securing position, supports the fitting part (2, 52) such that it can move in the longitudinal direction of the groove at the abutment on the frame profile side, preferably at the groove side wall (37), against leaving the engaged position.

9. Fitting assembly according to Claim 8, **characterised in that** a positioning rod (47), which can move so as to be driven in the longitudinal direction of the groove, is disposed in the fitting part groove (36) below the fitting part (2, 52) and can be connected to the fitting part (2, 52), and that the securing slide (16), which is in the securing position, supports the fitting part (2, 52) connected to the positioning rod (47) such that it can move in the longitudinal direction of the groove at the abutment on the frame profile side, preferably at the groove side wall (37), against leaving the engaged position.

10. Fitting assembly according to any one of the preceding Claims, **characterised in that** the opening width of the fitting part groove (36) is at least just as large as the width of the positioning rod (47).

11. Fitting assembly according to any one of the preceding Claims, **characterised in that** the fitting part (2, 52) connected to the positioning rod (47) is supported via the positioning rod (47) against leaving the engaged position at the frame profile (35).

12. Fitting assembly according to any one of the preceding Claims in the form of a corner transmission (61), wherein the fitting part (62) is formed by a corner angle of the corner transmission (61) and the profile projection (97, 98) is formed by a groove side wall (92, 93) of a fitting part groove (91) in a corner region of the frame profile (90), **characterised in that** the securing slide (79) is bent so as to form two slide legs (80, 81), wherein each of the slide legs (80, 81) at least partly covers one of the corner angle legs (67, 68) and comprises at least one securing element, by means of which, when the securing slide (79) is in the securing position, the corner angle leg (67, 68) concerned is supported at the abutment on the frame profile side, preferably at the groove side wall (92), against leaving the engaged position.

13. Fitting assembly according to any one of the preceding Claims, **characterised in that** the securing slide (16, 79), which is in the securing position, is disposed on the visible side of the fitting part (2, 52, 62) so as to be substantially flush with the latter.

14. Fitting assembly according to any one of the preceding Claims, **characterised in that** the free end of the securing element and/or the free end of the profile projection associated with the latter are/is provided with a wedge-like inclined face, and that, when the securing slide is displaced out of the release into the securing position, the bilateral free ends slide along one another while displacing the fitting part out of a position in which its retaining projection is disposed outside of the associated undercut at the profile projection into the engaged position at the profile projection.

## Revendications

1. Ensemble de ferrure sur un profilé de cadre (35, 90) d'une fenêtre, d'une porte ou analogues, le profilé de cadre (35, 90) présentant au moins une saillie de profilé (41, 42 ; 97, 98) dépassant du profilé de cadre (35, 90) par rapport à une surface de profilé (43, 96) et dotée d'au moins une contre-dépouille (44, 45; 100, 101), au moins un élément de ferrure (2, 52, 62) de l'ensemble de ferrure étant engagé, en position de montage, à l'aide d'au moins une saillie de retenue (6, 7 ; 70, 71), dans la contre-dépouille (44, 45 ; 100, 101) de la saillie de profilé (41, 42 ; 97, 98), et un dispositif d'assujettissement de l'élément de ferrure de l'ensemble de ferrure étant prévu, qui peut être déplacé par rapport à la surface de profilé (43, 96), dans la direction de la partie saillante de la saillie de profilé (41, 42 ; 97, 98), d'une position de libération à une position d'assujettissement, et qui, dans la position d'assujettissement, supporte l'élément de ferrure (2, 52, 62) en position engagée, transversalement à la direction dans laquelle la saillie de profilé (41, 97) dépasse de la surface de profilé (43, 96), au niveau du côté d'au moins une saillie de profilé (41, 97) qui est opposé à la contre-dépouille (44, 100), au moyen d'un contre-appui situé côté profilé de cadre, afin d'empêcher ledit élément de ferrure de quitter la position d'engagement, **caractérisé en ce que** le dispositif d'assujettissement d'élément de ferrure est réalisé en tant qu'élément coulissant d'assujettissement (16, 79) qui comporte au moins un élément de guidage, au moins un élément d'assujettissement et au moins un élément d'enclenchement, qui est guidé au moyen de l'élément de guidage sur l'élément de ferrure (2, 52, 62) de façon à pouvoir être déplacé dans la direction dans laquelle la saillie de profilé associée (41, 97) dépasse de la surface de profilé (43, 96), et qui peut être déplacé dans la direction citée de la position de libération dans la position d'assujettissement, sachant que l'élément coulissant d'assujettissement (16, 579) en position de libération libère l'élément de ferrure (2, 52, 62) avec l'élément d'assujettissement pour lui faire quitter la position d'engagement, et que l'élément coulissant d'assujettissement (16, 79) en position engagée supporte l'élément de ferrure (2, 52, 62) sur le contre-appui situé côté profilé de cadre au moyen de l'élément d'assujettissement, pour l'empêcher de quitter la position d'engagement, et est enclenché au moyen de l'élément d'enclenchement sur l'élément de ferrure (2, 52) ou sur le profilé de cadre (90) pour l'empêcher de se déplacer en position de libération.

2. Ensemble de ferrure selon la revendication 1, **caractérisé en ce que**, dans une position de libération, l'élément coulissant d'assujettissement (16, 79) est prémonté sur l'élément de ferrure (2, 52, 62), dans la mesure où il est enclenché de façon amovible sur l'élément de ferrure (2, 52, 62) au moyen d'au moins un élément d'enclenchement de prémontage (18, 19 ; 87).

3. Ensemble de ferrure selon l'une des revendications précédentes, **caractérisé en ce qu'**au moins un élément de guidage est simultanément réalisé en tant qu'élément 5d'enclenchement et/ou élément d'assujettissement.

4. Ensemble de ferrure selon l'une des revendications précédentes, **caractérisé en ce qu'**au moins un élément d'assujettissement est simultanément réalisé en tant qu'élément d'enclenchement.

5. Ensemble de ferrure selon l'une des revendications précédentes, **caractérisé en ce qu'**au moins un élément d'assujettissement est réalisé avec élasticité de ressort dans la direction dans laquelle il prend appui sur le contre-appui situé côté profilé.

6. Ensemble de ferrure selon l'une des revendications précédentes, **caractérisé en ce qu'**au moins un élément d'assujettissement ayant une élasticité de ressort est réalisé en tant que languette flexible (21, 22 ; 82, 83).

7. Ensemble de ferrure selon l'une des revendications précédentes, **caractérisé en ce que** l'élément d'assujettissement et la saillie de profilé associée (97) présentent sur leurs côtés se faisant face, d'une part, au moins une contre-dépouille (99) et, d'autre part, au moins une saillie d'enclenchement (84, 85), et **en ce que** l'élément d'assujettissement qui se trouve en position d'assujettissement et la saillie de profilé associée (97) sont enclenchés l'un dans l'autre au niveau de la contre-dépouille (99) et de la saillie d'enclenchement (84, 85).

8. Ensemble de ferrure selon l'une des revendications précédentes, la saillie de profilé (41, 42) étant formée par une paroi latérale de rainure (37, 38) d'une rainure d'élément de ferrure (36) du profilé de cadre (35), **caractérisé en ce que** l'élément coulissant d'assujettissement (16) en position d'assujettissement supporte l'élément de ferrure (2, 52) sur le contre-appui situé côté profilé de cadre, de préférence sur la paroi latérale de rainure (37), de manière à ce qu'il soit mobile dans la direction longitudinale de la rainure, tout en l'empêchant de quitter la position d'engagement.

9. Ensemble de ferrure selon la revendication 8, **caractérisé en ce qu'**une tige de réglage (47) mobile, qui est entraînée dans la direction longitudinale de la rainure, est disposée dans la rainure d'élément de ferrure (36), sous l'élément de ferrure (2, 52) et peut être reliée à l'élément de ferrure (2, 52), et **en ce que** l'élément coulissant d'assujettissement (16) en position d'assujettissement supporte l'élément de ferrure (2, 52) relié à la tige de réglage (47) sur le contre-appui situé côté profilé de cadre, de préférence sur la paroi latérale de rainure (37), de façon à ce qu'il soit mobile dans la direction longitudinale de la rainure, tout en l'empêchant de quitter la position d'engagement.

10. Ensemble de ferrure selon l'une des revendications précédentes, **caractérisé en ce que** l'ouverture de la rainure d'élément de ferrure (36) est au moins aussi large que la tige de réglage (47).

11. Ensemble de ferrure selon l'une des revendications précédentes, **caractérisé en ce que** l'élément de ferrure (2, 52) relié à la tige de réglage (47) est monté sur le profilé de cadre (35) par le biais de la tige de réglage (47), de manière à l'empêcher de quitter la position d'engagement.

12. Ensemble de ferrure selon l'une des revendications précédentes, se présentant sous la forme d'une pièce d'angle (61), l'élément de ferrure (62) étant formé par une cornière d'angle de la pièce d'angle (61) et la saillie de profilé (97, 98) par une paroi latérale de rainure (92, 93) d'une rainure d'élément de ferrure (91) dans une zone d'angle du profilé de cadre (90), **caractérisé en ce que** l'élément coulissant d'assujettissement (79) est coudé en formant deux ailes d'élément coulissant (80, 81), chacune des ailes d'élément coulissant (80, 81) recouvrant au moins partiellement une aile de cornière d'angle (67, 68) et présentant au moins un élément d'assujettissement au moyen duquel, lorsque l'élément coulissant d'assujettissement (79) est en position d'assujettissement, l'aile de cornière d'angle correspondante (67, 68) est supportée sur le contre-appui situé côté profilé de cadre, de préférence sur la paroi latérale de rainure (92), de façon à l'empêcher de quitter la position d'engagement.

13. Ensemble de ferrure selon l'une des revendications précédentes, **caractérisé en ce que** l'élément coulissant d'assujettissement (16, 79) en position d'assujettissement est disposé sur la face visible de l'élément de ferrure (2, 52, 62), en étant essentiellement en 5affleurement avec celui-ci.

14. Ensemble de ferrure selon l'une des revendications précédentes, **caractérisé en ce que** l'extrémité libre de l'élément d'assujettissement et/ou l'extrémité libre de la saillie de profilé associée à celui-ci est dotée d'une surface oblique semblable à un coin, et **en ce qu'**en faisant passer l'élément coulissant d'assujettissement de la position de libération à la position d'assujettissement, les extrémités libres situées de part et d'autre coulissent l'une le long de l'autre en déplaçant l'élément de ferrure d'une position dans laquelle sa saillie de retenue n'est pas en prise derrière la saillie de profilé associée, dans la position d'engagement derrière la saillie de profilé.
